# EUROPÄISCHE PATENTSCHRIFT

(11) **EP 1 036 918 B1**
(45) Veröffentlichungstag und Bekanntmachung des Hinweises auf die Patenterteilung: **16.06.2004**
(21) Anmeldenummer: 00101024.8
(22) Anmeldetag: 20.01.2000
(51) Int. Cl.: F01M 13/04

(54) **Schmiermittelbehälter für eine Brennkraftmaschine**
Oil reservoir for combustion engine
Reservoir d'huile pour moteur à combustion

(30) Priorität: 18.03.1999 DE 19912108
(43) Veröffentlichungstag der Anmeldung: 20.09.2000
(73) Patentinhaber: Dr.Ing. h.c.F. Porsche Aktiengesellschaft, 70435 Stuttgart (DE)
(72) Erfinder: Stromsky, Roland, 71691 Freiberg (DE)

(56) Entgegenhaltungen:
- US-A- 3 889 705
- US-A- 4 799 650
- US-A- 4 938 184
- US-A- 5 766 543

## Beschreibung

Die Erfindung betrifft einen Schmiermittelbehälter für eine Brennkraftmaschine eines Kraftfahrzeuges nach dem Oberbegriff des Patentanspruchs 1.

Ein bekannter Schmiermittelbehälter dieser Bauart, DE 195 298 733 C1, ist Bestandteil eines Schmiermittelversorgungssystems für Brennkraftmaschinen und weist benachbart einem Boden einen Schmiermittelansaugestutzen auf, der mittels einer Verbindungsleitung an eine Schmiermittelpumpe angeschlossen ist. Bei dieser bekannten Ausführung können sich am Boden des Schmiermittelbehälters hohe Strömungsgeschwindigkeiten des Schmiermediums im Bereich des Eintritts in die Verbindungsleitung ergeben, was Strudelbildungen nach sich zieht und dann, sofern der Pegel des Schmieröls nieder ist, dazu führen kann, daß die Schmiermittelpumpe Luft ansaugt.

Aufgabe der Erfindung ist es daher an einem Schmiermittelbehälter solche Vorkehrungen vorzusehen, daß eine gezielte Strömung und ein homogener Zustand des Schmiermediums dort erreicht wird, wo es am Boden des Schmiermittelbehälters in die Verbindungsleitung eintritt.

Erfindungsgemäß wird diese Aufgabe durch die Merkmale des Patentanspruches 1 gelöst. Weitere, die Erfindung ausgestaltende Merkmale sind in den Unteransprüchen enthalten.

Die mit der Erfindung hauptsächlich erzielten Vorteile sind darin zu sehen, daß das als Stauvorrichtung ausgebildete Rückhalteelement dafür sorgt, daß das angesaugte Volumen an Schmiermedium, insbesondere Ölvolumen, definiert gesteuert und die Strömungsgeschwindigkeit des Schmiermediums im Bereich der Öffnung im Boden des Schmierölbehälters reduziert wird, wodurch einer Strudelbildung und, insbesondere bei geringen Ölpegelständen, der Ansaugung von Luft entgegengewirkt ist. Darüber hinaus wird mit der Stauvorrichtung ein Durchschlagen von Luftblasen, infolge von in Richtung Absaugstelle nachschäumendem Schmiermedium weitgehend verhindert. Die Stauvorrichtung selbst ist ein einfaches und leicht in den Schmiermittelbehälter integrierbares Bauteil, das aufgrund seiner Konfiguration mit angrenzenden Komponenten des Schmierölbehälters eine gute Funktion sichert.

In der Zeichnung, die in einer einzigen Figur einen Schmierölbehälter - teilweise im Schnitt - für eine Brennkraftmaschine wiedergibt, ist ein Ausführungsbeispiel der nachstehend näher beschriebenen Erfindung dargestellt.

Eine nicht näher gezeigte Brennkraftmaschine, die in ein Kraftfahrzeug einbaubar ist, umfaßt zur Schmierölversorgung einen Schmierölbehälter 1, der, weil kubusartig gestaltet, aufrechte Behälterwandungen 2 und einen Boden 3 aufweist. Im Boden 3 des Schmierölbehälters 1 ist eine Öffnung 4 vorgesehen, an die unter Vermittlung einer Leitung 5 eine Schmierölpumpe 6 angeschlossen ist, welche relativ zum Schmierölbehälter 1 nach unten bzw. zur Außenseite hin Medium absaugt. Die Schmierölpumpe 6 ist folglich außerhalb des Innenraums 7 des Schmierölbehälters 1 angeordnet. Die Leitung 5 ist mit einem Rohrstutzen 8 an die Öffnung 4 des Schmierölbehälters 1 herangeführt, und zwar mit einem kreiszylinderischen Ringstück 9, das von einem Anschlußring 10 des Schmierölbehälters 1 aufgenommen wird.

Der Öffnung 4 vorgeschaltet ist ein Schmiermedium stauendes Rückhalteelement 11, das als Stauvorrichtung 12 ausgebildet und im Innenraum 7 des Schmierölbehälters 1 angeordnet ist. Die Stauvorrichtung 12 wirkt, das Schmiermedium führend, benachbart - mit geringem Abstand - der Öffnung 4 und weist einen kegelförmigen Profilabschnitt 13 auf, der der besagten Öffnung 4 zugekehrt ist. Eine Mantelfläche 14 des Profilabschnitts 13 erstreckt sich zwischen einer horizontalen Grundebene 15 bis zu einer nach unten gerichteten Spitze 16. Die Mantelfläche 14 ist konkav ausgebildet, und die Spitze 16 ist abgerundet ausgeführt.

Der Profilabschnitt 13 durchdringt die Öffnung 4 und erstreckt sich bereichsweise auch noch in der Leitung 5 hinein. Dabei ist das Ringstück 9 auf der der Mantelfläche 14 zugekehrten Seite 17 abgerundet, was durch einen Radius R bestimmt wird. Die Mantelfläche 14 und die abgerundete Seite 17 bilden einen Ringkanal 18. Schließlich ist die Stauvorrichtung 12 durch einen rotationssymmetrischen Körper gebildet, dessen Außendurchmesser Ad größer ist als der größte Durchmesser Dg der Öffnung 4 und der kleinste Durchmesser Dk des Ringstücks 9 bzw. des Rohrstutzens 8.

## Patentansprüche

1. Schmierölbehälter für eine Brennkraftmaschine eines Kraftfahrzeuges, der mit einer Schmiermittelpumpe verbunden ist, welche Schmiermittelpumpe über eine Öffnung in einem Boden des Schmierölbehälters Schmiermedium aufnimmt, **dadurch gekennzeichnet, daß** der Öffnung {4) ein Schmiermedium stauendes Rückhalteelement (11) vorgeschaltet ist, das im Innenraum (7) des Schmiermittelbehälters (6) angeordnet ist.

2. Schmierölbehälter nach Anspruch 1, **dadurch gekennzeichnet, daß** das Rückhalteelement (11) eine Stauvorrichtung ist (12), die benachbart der Öffnung (4) im Innenraum (7) des Schmierölbehälters (6) wirkt.

3. Schmierölbehälter nach den Ansprüchen 1 und 2, **dadurch gekennzeichnet, daß** die Stauvorrichtung (12) auf der der Öffnung (4) zugekehrten Seite (17) einen kegelförmigen Profilabschnitt (13) aufweist.

4. Schmierölbehälter nach Anspruch 3, **dadurch gekennzeichnet, daß** eine Mantelfläche (14) des kegelförmigen Profilabschnitts (13) konkav ausgebildet ist.

5. Schmierölbehälter nach Anspruch 3, **dadurch gekennzeichnet, daß** eine Spitze (16) des Profilabschnitts (13) abgerundet ist.

6. Schmierölbehälter nach einem oder mehreren der vorangehenden Ansprüche 3-5, **dadurch gekennzeichnet, daß** der Profilabschnitt (13) die Öffnung (14) durchdringt und sich bereichsweise in der Leitung (5) erstreckt.

7. Schmierölbehälter nach einem oder mehreren der vorangehenden Ansprüche, **dadurch gekennzeichnet, daß** an die Öffnung (4) ein kreiszylinderisches Ringstück (9) herangeführt ist, das auf der der Mantelfläche (14) zugekehrten Seite (17) abgerundet ist und zusammen mit der Mantelfläche (t4) einen Ringkanal (18) bildet.

8. Schmierölbehälter nach einem oder mehreren der vorangehenden Ansprüche 2 bis 7 **dadurch gekennzeichnet, daß** die Stauvorrichtung (12) ein rotationssymmetrischer Körper ist, dessen Außendurchmesser (Ad) größer ist als der Durchmesser der Öffnung (4).

## Claims

1. A lubricating-oil tank for an internal-combustion engine of a motor vehicle, which tank is connected to a lubricant pump, which lubricant pump receives lubricant by way of an opening in a base of the lubricating-oil tank, **characterized in that** a retaining element (11), which holds up lubricant and which is arranged in the interior (7) of the lubricant tank (6), is situated in front of the opening (4).

2. A lubricating-oil tank according to Claim 1, **characterized in that** the retaining element (11) is a holding-up device (12) which operates next to the opening (4) in the interior (7) of the lubricating-oil tank (6).

3. A lubricating-oil tank according to Claims 1 and 2, **characterized in that** the holding-up device (12) has a tapered profiled portion (13) on the side (17) facing the opening (4).

4. A lubricating-oil tank according to Claim 3, **characterized in that** a surface (14) of the tapered profiled portion (13) is made concave.

5. A lubricating-oil tank according to Claim 3, **characterized in that** a tip (16) of the tapered profiled portion (13) is rounded.

6. A lubricating-oil tank according to one or more of the preceding Claims 3 to 5, **characterized in that** the profiled portion (13) passes through the opening (4) and extends in part in the line (5).

7. A lubricating-oil tank according to one or more of the preceding Claims, **characterized in that** a cylindrical annular member (9), which is rounded on the side (17) facing the surface (14) and together with the surface (14) forms an annular duct (18), extends to the opening (4).

8. A lubricating-oil tank according to one or more of the preceding Claims 2 to 7, **characterized in that** the holding-up device (12) is a rotationally symmetrical body, the external diameter (Ad) of which is larger than the diameter of the opening (4).

## Revendications

1. Réservoir d'huile de lubrification pour un moteur à combustion interne d'un véhicule automobile, qui est relié à une pompe à lubrifiant, laquelle pompe à lubrifiant reçoit le lubrifiant par une ouverture pratiquée dans un fond du réservoir d'huile de lubrification, **caractérisé en ce que** devant l'ouverture (4) est placé un élément de retenue (11) retenant un fluide de lubrification et disposé dans le volume intérieur (7) du réservoir de lubrifiant (6).

2. Réservoir d'huile de lubrification selon la revendication 1, **caractérisé en ce que** l'élément de retenue (11) est un dispositif de déviation (12) qui agit au voisinage de l'ouverture (4) dans le volume intérieur (7) du réservoir d'huile de lubrification (6).

3. Réservoir d'huile de lubrification selon les revendications 1 et 2, **caractérisé en ce que** le dispositif de déviation (12) présente, sur le côté (17) tourné vers l'ouverture (4), un tronçon profilé (13) en forme de cône.

4. Réservoir d'huile de lubrification selon la revendication 3, **caractérisé en ce qu'**une surface d'enveloppe (14) du tronçon profilé (13) en forme de cône est réalisée concave.

5. Réservoir d'huile de lubrification selon la revendication 3, **caractérisé en ce qu'**une pointe (16) du tronçon profilé (13) est arrondie.

6. Réservoir d'huile de lubrification selon une ou plusieurs des revendications 3 à 5 précédentes, **caractérisé en ce que** le tronçon profilé (13) traverse l'ouverture (14) et s'étend par endroits dans la conduite (5).

7. Réservoir d'huile de lubrification selon une ou plusieurs des revendications précédentes, **caractérisé en ce que** contre l'ouverture (4) est placée une pièce annulaire (9) cylindrique circulaire qui est arrondie sur le côté (17) tourné vers la surface d'enveloppe (14) et forme un canal annulaire (18) avec la surface d'enveloppe (14).

8. Réservoir d'huile de lubrification selon une ou plusieurs des revendications 2 à 7 précédentes, **caractérisé en ce que** le dispositif de déviation (12) est un corps à symétrie de révolution dont le diamètre extérieur (Ad) est supérieur au diamètre de l'ouverture (4).
